# EUROPÄISCHE PATENTSCHRIFT

(11) **EP 1 063 187 B1**
(45) Veröffentlichungstag und Bekanntmachung des Hinweises auf die Patenterteilung: **24.09.2003**
(21) Anmeldenummer: 00810500.9
(22) Anmeldetag: 08.06.2000
(51) Int. Cl.: B65H 5/24, B65H 29/60

(54) **Vorrichtung zum Entnehmen von Schuppenstromteilen aus einem Schuppenstrom**
Device for withdrawing parts of an overlapping stream
Dispositif pour retirer des parties d'un courant de produits en formation imbriquée

(30) Priorität: 23.06.1999 CH 116199
(43) Veröffentlichungstag der Anmeldung: 27.12.2000
(73) Patentinhaber: Ferag AG, 8340 Hinwil (CH)
(72) Erfinder: Berni, Claudio, 8634 Hombrechtikon (CH)
(74) Vertreter: Frei, Alexandra Sarah

(56) Entgegenhaltungen:
- DE-A- 3 609 148
- DE-A- 19 621 331
- DE-U- 8 400 542
- FR-A- 2 420 499
- US-A- 4 151 986
- US-A- 4 424 966

## Beschreibung

Die Erfindung liegt auf dem Gebiete der Fördertechnik und betrifft eine Vorrichtung nach dem Oberbegriff des Anspruchs 1. Die Vorrichtung betrifft die Förderung von Schuppenströmen, das heisst die Förderung einer grossen Zahl von flachen Gegenständen, wie beispielsweise Druckerzeugnisse (z.B. Zeitungen oder Zeitschriften), die in einer Reihe und einander in Förderrichtung teilweise überlappend angeordnet sind. Die Vorrichtung gemäss Erfindung dient dazu, aus einem derartigen Schuppenstrom Schuppenstromteile, das heisst einzelne Gegenstände oder Gruppen von aufeinanderfolgenden Gegenständen zu entnehmen.

Schuppenströme, in denen beispielsweise Druckprodukte von Rotationsdruckmaschinen ausgelegt werden, stellen auch in der weiteren Verarbeitung dieser Druckprodukte eine häufig verwendete Formation für die Förderung und auch für die Zwischenlagerung (z.B. Zwischenlagerung von Druckprodukten in zu Rollen aufgewikkelten Schuppenströmen) dar. Schuppenströme von Druckprodukten oder von anderen, flachen Gegenständen werden beispielsweise auf Förderauflagen, z.B. auf Förderbändern, frei aufliegend gefördert, wobei für Förderstreckenabschnitte, in denen wegen beispielsweise zu grosser Steigung eine lose aufliegende Förderung nicht möglich ist, Doppelbänder vorgesehen werden, zwischen denen der Schuppenstom gehalten wird.

Für längere Förderstrecken mit komplizierter Linienführung (Steigungen, Kurven, Verwindungen) werden auch Fördermittel angewendet, durch die ein Schuppenstrom beispielsweise seitlich gehalten wird durch Haltemittel. Für eine derartig gehaltene Förderung eines Schuppenstromes werden beispielsweise Klemmorgane verwendet, die an einem Transportorgan (z.B. Transportkette) angeordnet sind. Je nach Eigensteifigkeit der den Schuppenstrom bildenden Gegenstände, je nach Verlauf des Förderweges und je nach Anforderungen an die Förderung wird der Schuppenstrom auf nur einer Seite gehalten oder auf beiden Seiten.

Der Abstand der Klemmorgane voneinander muss derart gewählt werden, dass jeder Gegenstand des Schuppenstromes von mindestens einem Klemmorgan gehalten wird. Wird jeder Gegenstand von mehr als einem Klemmorgan gehalten, bildet der Schuppenstrom ein stabiles Band. Wird jeder Gegenstand des Schuppenstromes von nur einem Klemmorgan gehalten, zerfällt der Schuppenstrom in Sektionen, wobei jede Sektion aus einer Mehrzahl von Gegenständen besteht und jede solche Mehrzahl von Gegenständen von einem Klemmorgan gehalten wird.

Fördermittel mit Haltemitteln, die sich für die Förderung von Schuppenströmen eignen, sind beispielsweise beschrieben in den Publikationen CH-344085, CH-559692 oder EP-0095602.

Zur Entnahme von einzelnen Gegenständen oder von Gruppen von aufeinanderfolgenden Gegenständen aus einem lose aufliegend geförderten Schuppenstom sind verschiedenen Methoden bekannt. Aus einem Schuppenstrom, mit obenliegenden vorlaufenden Gegenstandskanten, wird beispielsweise ein einzelner Gegenstand entnommen, indem seine vorlaufende Kante ergriffen und der Gegenstand durch Beschleunigung aus dem Schuppenstrom gezogen wird. Eine derartige Entnahme ist beispielsweise beschrieben in der Publikation EP-0116015 (US-4577855). Für die Entnahme von Gruppen von aufeinanderfolgenden Gegenständen wird der Schuppenstrom am Ende eines verschwenkbaren Teils der Förderauflage mit geeigneten Mitteln getrennt und wird dann der verschwenkbare Teil der Förderunterlage derart gegen oben oder gegen unten verschwenkt, dass er an ein weiteres Fördermittel anschliesst, das die entnommenen Schuppenstromteile wegfördert. Wenn der zu entnehmende Schuppenstromteil den schwenkbaren Bereich der Förderauflage passiert hat, wird der Schuppenstrom wieder getrennt und wird die Förderauflage zurückgeschwenkt.

Die Publikation US-4424966 beschreibt eine Vorrichtung zur Entnahme von Schuppenstromteilen aus einem lose aufliegend geförderten Schuppenstrom. Die Vorrichtung weist einen schwenkbaren Förderbandteil und einen schwenkbaren Rechen auf. Der Rechen dient zum Wegstossen des Schwanzendes eines entnommenen Schuppenstomteiles vom schwenkbaren Förderbandteil in seiner abgeschwenkten Position und zur Überbrückung des schwenkbaren Förderbandteils, während dieser zurückgeschwenkt wird.

Es ist nun die Aufgabe der Erfindung, eine Vorrichtung aufzuzeigen, die es erlaubt, aus gehalten geförderten Schuppenströmen Schuppenstromteile zu entnehmen, wobei eine Beeinflussung der gehaltenen Förderung der im Schuppenstrom verbleibenden Gegenstände weitgehend vermieden werden soll und wobei das Entnehmen der Schuppenstromteile mit einer einfachen Vorrichtung durchführbar sein soll.

Diese Aufgabe wird gelöst durch die Vorrichtung und deren Verwendung, wie sie in den entsprechenden, unabhängigen Ansprüchen definiert sind.

Nach der erfindungsgemässen Vorrichtung wird der gehalten geförderte Schuppenstrom durch einen Entnahmebereich gefördert, wobei die gehaltene Förderung für Schuppenstromteile, die nicht entnommen werden sollen, grösstenteils erhalten bleibt. Für Schuppenstromteile, die als solche entnommen werden sollen oder aus denen Gegenstände entnommen werden sollen, wird die gehaltene Förderung desaktiviert, wobei die Schuppenstromteile von den Haltemitteln derart freigegeben werden, dass eine Entnahme möglich wird.

Die Vorrichtung zur Durchführung des erfindungsgemässen Verfahrens weist ein Fördermittel zur gehaltenen Förderung eines Schuppenstromes (erstes Fördermittel) auf. Dieses erste Fördermittel führt auf einem ersten Förderweg durch einen Entnahmebereich, an dessen Eingang Steuermittel zur gesteuerten Desaktivierung der gehaltenen Förderung angeordnet sind. Ferner weist die Vorrichtung im Entnahmebereich ein zweites Fördermittel auf, das am Eingang des Entnahmebereichs für eine Förderung auf dem ersten Förderweg angeordnet (parallel zum ersten Fördermittel) und synchron mit dem ersten Fördermittel antreibbar ist und das im Entnahmebereich einstellbar ist entweder für eine Förderung auf dem ersten Förderweg oder für eine Förderung auf einen vom ersten Förderweg wegführenden, zweiten Förderweg. Dabei ist das zweite Fördermittel derart ausgestaltet, dass es am Schuppenstrom angreift in einem Bereich, an dem die Haltemittel des ersten Fördermittels nicht angreifen. Das zweite Fördermittel ist für eine lose aufliegende Förderung oder für eine gehaltene Förderung ausgerüstet.

Die erfindungsgemässe Vorrichtung und beispielhafte Ausführungsformen der Vorrichtung werden anhand der folgenden Figuren im Detail beschrieben. Dabei zeigen:
- **Figuren 1 und 2**: die Förderung eines Schuppenstromes im Entnahmebereich einer beispielhaften Ausführungsform der Vorrichtung zur Durchführung des erfindungsgemässen Verfahrens (Figur 1: Förderung eines Schuppenstromteiles auf dem ersten Förderweg; Figur 2: Förderung eines aus dem Schuppenstrom zu entnehmenden Schuppenstromteiles vom ersten auf den zweiten Förderweg; beides je oben als Seitenansicht und unten als Draufsicht;
- **Figuren 3 und 4**: zwei weitere Entnahmebereiche von beispielhaften Ausführungsformen der Vorrichtung zur Durchführung des erfindungsgemässen Verfahrens;
- **Figuren 5 bis 9**: verschiedene beispielhafte Ausführungsformen von Klemmorganen für die Vorrichtung zur Durchführung des erfindungsgemässen Verfahrens.

**Figuren 1 und 2** zeigen sehr schematisch den Entnahmebereich A einer beispielhaften Ausführungsform der Vorrichtung zur Durchführung des erfindungsgemässen Verfahrens, je oben als Seitenansicht und unten als Draufsicht. Der Entnahmebereich stellt eine Art Weichenstelle dar, zu der der Schuppenstrom auf einem ersten Förderweg F.1 zugefördert wird und von der Schuppenstromteile (2.1, 2.2) wahlweise auf dem ersten Förderweg F.1 weitergefördert (Figur 1) oder für eine Entnahme aus dem Schuppenstrom nach unten auf einen zweiten Förderweg F.2 ausgelenkt werden (Figur 2).

Ein erstes Fördermittel 1, dient der gehaltenen Förderung des Schuppenstromes 2 auf dem ersten Förderweg F.1 zum Entnahmebereich A und der gehaltenen Weiterförderung von nicht zu entnehmenden Schuppenstromteilen 2.1 auf dem ersten Förderweg F.1. Das erste Fördermittel 1 besteht im dargestellten Falle aus einem Transportorgan 1.1 (z.B. gestossen oder gezogene Transportkette oder gestossene, voneinander unabhängige Transportelemente) und daran angeordneten Klemmorganen 1.2 mit je einem Paar von Klemmbacken. Die Klemmorgane 1.2 sind durch ein Eingangs-Steuermittel 3 selektiv desaktivierbar (von einer klemmenden Konfiguration in eine nicht-klemmende Konfiguration bringbar) und desaktivierte Klemmorgane können durch ein Ausgangs-Steuermittel 4 wieder aktiviert (von einer nicht-klemmenden Konfiguration in eine klemmende Konfiguration gebracht) werden.

Ein zweites für eine Entnahme einstellbares Fördermittel 5 besteht im dargestellten Falle aus einer Serie von drei Förderbändern 5.1 (eingangsseitig, auf ersten Förderweg F.1 ausgerichtet) , 5.2 (einstellbar: auf ersten Förderweg F.1 ausgerichtet oder für Entnahme gegen zweiten Förderweg F.2 verschwenkt) und 5.3 (ausgangsseitig, auf ersten Förderweg ausgerichtet), die im Entnahmebereich A angeordnet sind. Für die Wegförderung von entnommenen Schuppenstromteilen ist ein Wegfördermittel 6, beispielsweise ein weiteres Förderband vorgesehen. Die Förderbänder 5.1, 5.2 und 5.3 des zweiten Fördermittels 5 sind schmaler als der Schuppenstrom 2 und greifen diesen zur Förderung an seiner Unterseite an, und zwar in einem Bereich, in dem sie mit den Klemmorganen 1.2 des ersten Fördermittels 1 nicht in Konflikt kommen.

Figur 1 zeigt die Vorrichtung während der Förderung eines Schuppenstromteils 2.1, der nicht entnommen wird, auf dem ersten Förderweg F.1. Weder das Eingangs-Steuermittel 3 noch das Ausgangs-Steuermittel 4 sind aktiv, das heisst, die Klemmorgane 1.2 bleiben bei der Förderung durch den Entnahmebereich A in ihrer klemmenden Konfiguration. Das zweite Fördermittel 5, insbesondere das schwenkbare Förderband 5.2, ist auf den ersten Förderweg F.1 eingestellt und seine Fördergeschwindigkeit ist dieselbe wie die Fördergeschwindigkeit des ersten Fördermittels 1.

Figur 2 zeigt in derselben Darstellungsweise wie Figur 1 die Förderung eines Schuppenstromteiles 2.2 der für eine Entnahme vom ersten Förderweg F.1 nach unten auf den zweiten Förderweg F.2 gefördert wird. Die Klemmorgane 1.2 werden im Bereich dieses zu entnehmenden Schuppenstromteils durch das Eingangs-Steuermittel desaktiviert, das heisst im vorliegenden Falle, dass das Klemmbackenpaar zur Aufhebung der Klemmwirkung geöffnet (untere Klemmbacke gegen unten bewegt) wird und dass zur Freigabe der Gegenstände gegen unten die unteren Klemmbacken seitlich weggeschwenkt werden. Der zu entnehmende Schuppenstromteil 2.2 wird dadurch stromabwärts vom Eingangs-Steuermittel nur vom zweiten Fördermittel 5, also lose aufliegend auf den Förderbändern 5.1 und 5.2 gefördert und wird durch das nach unten geschwenkte Förderband 5.2 (für Entnahme eingestellt) dem Wegfördermittel 6 zugefördert.

Die Bedingungen bezüglich Angreifen am Schuppenstrom und bezüglich Fördergeschwindigkeit, die für das zweite Fördermittel 5 gelten, gelten nicht für das Wegfördermittel 6. Dieses kann sehr wohl breiter sein als der Schuppenstrom 2 und an dessen ganzer Unterseite angreifen und es kann schneller oder langsamer angetrieben sein als das erste und das zweite Fördermittel (1 und 5) und dadurch einen entnommenen Schuppenstromteil 2.2 entsprechend komprimieren oder auseinanderziehen.

Wie dies von Entnahmen von Schuppenstromteilen aus einem lose aufliegend geförderten Schuppenstrom bekannt ist, muss auch bei einem Verfahren, wie es in den Figuren 1 und 2 illustriert ist, der Schuppenstrom jeweils zwischen zu entnehmendem Teil und weiterzuförderndem Teil getrennt werden und sind für diese Trennung gegebenenfalls entsprechende Mittel vorzusehen.

Das Eingangs-Steuermittel 3 wird derart angesteuert, dass alle Klemmorgane 1.2, die auf zu entnehmende Schuppenstromteile oder auf zu entnehmende Gegenstände enthaltende Schuppenstromteile wirken, von diesem Steuermittel desaktiviert werden, während andere Klemmorgane das Steuermittel in aktivierter Konfiguration passieren. Am Ausgang des Entnahmebereiches A können die Klemmorgane 1.2 durch das Ausgangs-Steuermittel 4 wieder in eine klemmende Konfiguration gebracht werden. Durch eine derartige Reaktivierung können Anfangs- und Endbereiche von nicht entnommenen Schuppenstromteilen gegebenenfalls stabilisiert werden. Die Reaktivierung der Klemmorgane 1.2 am Ausgang des Entnahmebereiches stellt aber für das erfindungsgemässe Verfahren keine Bedingung dar.

Das zweite Fördermittel 5 spielt im Zustand der Weiterförderung auf dem ersten Förderweg F.1 (Figur 1) eine unwesentliche Rolle. In diesem Zustand könnte dieses zweite Fördermittel auch fehlen. Wenn es aber anwesend und aktiv ist, ist es wichtig, dass es dieselbe Fördergeschwindigkeit hat wie das erste Fördermittel 1. Auf das eingangsseitige Förderband 5.1 und/oder das ausgangsseitige Förderband 5.3 kann gegebenenfalls verzichtet werden, wenn das Eingangs-Steuermittel 3 und das Ausgangs-Steuermittel 4 unmittelbar vor und nach dem schwenkbaren Förderband 5.2 angeordnet sind.

In den Figuren 1 und 2 ist eine Entnahme von Schuppenstromteilen nach unten dargestellt. In analoger Weise kann auch eine Entnahme von Schuppenstromteilen nach oben realisiert werden, wobei dann bei der Desaktivierung der Klemmorgane die oberen Klemmbacken aus dem Bereich des Schuppenstromes zu entfernen sind. Entnahmen, in denen der zweite Förderweg geradlinig an den ersten Förderweg anschliesst und der erste Förderweg nach unten oder oben abbiegt sind in analoger Weise zu realisierbar.

Figur 3 stellt eine weitere, beispielhafte Ausführungsform der Vorrichtung zur Durchführung des erfindungsgemässen Verfahrens dar und zwar als Seitenansicht und in einer Verfahrensphase, in der ein zu entnehmender Schuppenstromteil durch den Entnahmebereich A gefördert wird. Durch den dargestellten Entnahmebereich A führt wiederum auf dem ersten Förderweg F.1 das erste Fördermittel 1, das für eine gehaltene Förderung des Schuppenstromes 2 mit Klemmorganen 1.2 ausgerüstet ist. Das zweite, für eine Entnahme einstellbare Fördermittel 5 weist ein auf den ersten Förderweg F. 1 ausgerichtetes, stationäres und synchron mit dem ersten Fördermittel 1 betreibbares Förderband 5.4 (oder andere, deformierbare Förderauflage) auf und eine einstellbare Auslenkrolle 5.5, die eine Entnahmeposition (ausgezogen dargestellt und mit 5.5 bezeichnet) und eine Ruheposition (strichpunktiert dargestellt und mit 5.5' bezeichnet) hat. Stromaufwärts von der Auslenkrolle 5.5 ist das Eingangs-Steuermittel 3 und stromabwärts davon das Ausgangs-Steuermittel 4 angeordnet.

Für einen zu entnehmenden Schuppenstromteil oder für einen Schuppenstromteil aus dem Gegenstände zu entnehmen sind, werden die Klemmorgane 1.2 des ersten Fördermittels vom Eingangs-Steuermittel desaktiviert und drückt die Auslenkrolle 5.5, die in ihrer Entnahmeposition ist, derart gegen den Schuppenstrom und gegen das stationäre Förderband 5.4, dass die Gegenstände des Schuppenstromes gebogen und ihre obenliegenden vorlaufenden Kanten vom Wegfördermittel 6, das aus einem Paar von gegeneinander gepressten und gegenläufig angetriebenen Bändern besteht, erfasst werden können.

Für die Förderung von Schuppenstromteilen, aus denen keine Gegenstände entnommen werden sollen, ist das Eingangs-Steuermittel nicht aktiv und ist die Auslenkrolle in ihrer Ruheposition (5.5'), das heisst, der Schuppenstrom 2 wird ohne Veränderung der gehaltenen Förderung auf dem ersten Förderweg F.1 in den Entnahmebereich A, durch den Entnahmebereich A und aus dem Entnahmebereich A gefördert.

Figur 4 zeigt als Draufsicht eine weitere, beispielhafte Ausführungsform der Vorrichtung zur Durchführung des erfindungsgemässen Verfahrens. Es ist wiederum ein Entnahmebereich dargestellt mit einem ersten Förderweg F.1 und einem zweiten Förderweg F.2, mit einem ersten Fördermittel 1 zur gehaltenen Förderung des Schuppenstromes 2 auf dem ersten Förderweg F.1 und mit einem für eine Entnahme einstellbaren, zweiten Fördermittel 5. Das zweite Fördermittel ist in dieser Ausführungsform in derselben Weise ausgestaltet wie das erste Fördermittel 1, nämlich als Transportorgan 5.6 mit daran angeordneten Klemmorganen 5.7. Die Abstände der Klemmorgane 5.7 und 1.2 sind gleich gross und derart an den Schuppenstrom 2 angepasst, dass jeder Gegenstand des Schuppenstromes nur von einem Klemmorgan gehalten wird, dass der Schuppenstrom also als Strom von Sektionen zu verstehen ist, wobei jede Sektion eine Mehrzahl von Gegenständen umfasst und von nur einem Klemmorgan gehalten wird.

Am Eingang des Entnahmebereichs A laufen das erste und das zweite Fördermittel parallel und synchron und ist für das erste Fördermittel ein Eingangs-Steuermittel 3 zur Desaktivierung der Klemmorgane 1.2 vorgesehen. Stromaufwärts davon ist ein Eingangs-Steuermittel 3' zur Aktivierung der Klemmorgane 5.7 des zweiten Fördermittels 5 vorgesehen. Das erste Fördermittel 1 verlässt den Entnahmebereich A auf dem ersten Förderweg F. 1 das zweite auf dem zweiten Förderweg F.2, wobei das zweite Fördermittel 5 auch die Funktion des Wegfördermittels (6 in den Figuren 1 bis 3) übernimmt.

Zur Einstellung des zweiten Fördermittels für die Entnahme wird lediglich das ihm zugeordnete Eingangs-Steuermittel 3' aktiv, wodurch die Klemmbacken der Klemmorgane 5.7 in eine klemmende Position verschoben werden. Gleichzeitig wird das Eingangs-Steuermittel 3 des ersten Fördermittels 1 aktiviert und bewirkt, dass die Klemmbacken 1.2 in eine nicht klemmende Kongfiguration gebracht werden und dass dadurch die zu entnehmenden Sektionen des Schuppenstromes auf den zweiten Förderweg gefördert werden.

Bei einer Entnahme, wie sie in der Figur 4 dargestellt ist, werden Schuppenstromteile parallel zur Schuppenstrombreite entnommen. Aus diesem Grunde genügt es, für die Entnahme die Klemmorgane 1.2 des ersten Fördermittels 1 zu öffnen. Es müssen keine Klemmbacken aus Bereichen über oder unter dem Schuppenstrom 2 entfernt werden, wie dies für die Verfahrensvariante, die im Zusammenhang mit den Figuren 1 bis 3 beschrieben wurden, der Fall ist.

Der Verlauf der beiden Fördermittel 1 und 5 in einem Entnahmebereich A, wie er in der Figur 4 dargestellt ist, ist in weiten Grenzen beliebig, auch die räumliche Lage des Schuppenstromes. Die einzige Bedingung ist eine mindestens punktuelle Parallelität am Eingang des Entnahmebereichs A und der synchrone Betrieb.

Wenn in einem Entnahmebereich, wie er in der Figur 4 dargestellt ist, erste und zweite Fördermittel 1 und 5 zur Anwendung kommen, mit denen nicht jeder Gegenstand von nur einem Klemmorgan gehalten ist, ist ein weiteres Fördermittel, beispielsweise ein Förderband vorzusehen. Die Klemmorgane 1.2 des ersten Fördermittels 1 sind dann weiter stromaufwärts zu desaktivieren, als die Klemmorgane 5.7 des zweiten Fördermittels 5 aktiviert werden, und der Schuppenstrom wird zwischen Desaktivierung und Aktivierung durch das weitere Fördermittel beispielsweise lose aufliegend gefördert.

Figuren 5 bis 9 zeigen Beispiele von Fördermitteln mit Klemmorganen und deren Anwendung als erstes Fördermittel 1 zur gehaltenen Förderung von Schuppenströmen. Die Blickrichtung ist in allen diesen Figuren parallel zum ersten Förderweg gerichtet.

Figuren 5 und 6 zeigen ein erstes Fördermittel 1 und ein zweites Fördermittel 5 in einem Entnahmebereich A. Das erste Fördermittel 1 hat ein Transportorgan 1.1 , das beispielsweise als in einem Kanal 11 laufende Zugkette ausgebildet ist, und Klemmorgane 1.2 mit je einer stationären Klemmbacke 14 und einer aus dem Bereich des Schuppenstromes 2 ausschwenkbaren Klemmbacke 15. Die Klemmorgane 1.2 sind in ihrer desaktivierten, das heisst nicht-klemmenden Konfiguration gezeigt, in der die Klemmbacke 15 ausgeschwenkt ist. Der Schuppenstrom 2 wird also vom zweiten Fördermittel 5 (Förderband) gefördert.

Das in den Figuren 5 und 6 dargestellte Mittel zur gehaltenen Förderung eines Schuppenstromes sowie Steuermittel zu seiner Desaktivierung/Aktivierung sind in der Publikation EP-0095602 im Detail beschrieben. Selbstverständlich kann auch auf beiden Seiten des Schuppenstromes 2 ein derartiges Fördermittel angeordnet sein und das Paar von Fördermitteln als erstes Fördermittel dienen. Selbstverständlich kann das Fördermittel mit Klemmorganen auch als zweites Fördermittel dienen in einer Verfahrensvariante, wie sie in der Figur 4 dargestellt ist.

Figur 5 zeigt eine Anordnung zur Entnahme von Schuppenstromteilen gegen oben, in der die Klemmorgane 1.2 derart angeordnet sind, dass die oberen Klemmbacken aus dem Bereich des Schuppenstromes ausschwenkbar sind. Figur 6 zeigt eine Anordnung zur Entnahme von Schuppenstromteilen gegen unten, in der die Klemmorgane 1.2 derart angeordnet sind, dass die unteren Klemmbacken aus dem Bereich des Schuppenstromes ausschwenkbar sind.

Figuren 7 und 8 zeigen in derselben Darstellungsweise wie Figuren 5 und 6 erste Fördermittel mit Transportorgan 1.1 und Klemmorganen 1.2 in einem Entnahmebereich A. Gleiche Teile sind mit gleichen Bezugszeichen bezeichnet wie in Figuren 5 und 6. Die dargestellten Klemmorgane 1.2 und Steuermittel zu deren Desaktivierung/Aktivierung sind in der Publikation WO-99/30997 im Detail beschrieben.

Das Klemmorgan gemäss Figur 7 hat zwei aus dem Bereich des Schuppenstromes ausschwenkbare Klemmbacken 15 und ist aus diesem Grunde geeignet für Anordnungen mit Entnahmebereichen, in denen Schuppenstromteile nach unten und/oder nach oben ausgelenkt werden.

Figur 9 zeigt wieder in derselben Darstellungsweise wie Figuren 5 und 6 ein erstes Fördermittel 1 und ein zweites Fördermittel 5 in einem Entnahmebereich A. Das erste Fördermittel 1 weist beidseitig am Schuppenstrom 2 angreifende Klemmorgane 1.2 auf mit unteren aus dem Bereich des Schuppenstromes auschwenkbaren Klemmbacken 15. Das zweite Fördermittel 5 ist wiederum als Förderband ausgestaltet. Die Klemmorgane 1.2 und Steuermittel zu deren Desaktivierung/Aktivierung sind in der Publikation CH-559692 im Detail beschrieben.

## Patentansprüche

1. Vorrichtung zur Entnahme von Schuppenstromteilen (2.2) aus einem Schuppenstrom (2), der aus einer Reihe von einander schuppenartig überlappenden, flachen Gegenständen besteht und auf einem ersten Förderweg (F.1) gefördert wird, welche Vorrichtung ein erstes Fördermittel (1) zur gehaltenen Förderung des Schuppenstromes (2) auf dem ersten Förderweg (F.1) aufweist, wobei das erste Fördermittel (1) ein Transportorgan (1.1) und am Transportorgan (1.1) angeordnete Klemmorgane (1.2) aufweist und wobei die Klemmorgane ausgerüstet sind, um den Schuppenstrom (2) im Bereiche mindestens einer seiner zwei Längskanten klemmend zu halten und um für eine Deaktivierung geöffnet zu werden, **dadurch gekennzeichnet, dass** die Vorrichtung am Eingang eines Entnahmebereichs (A), durch den das erste Fördermittel (1) führt, ein Eingangs-Steuermittel (3) zur selektiven Deaktivierung von Klemmorganen des ersten Fördermittels (1) aufweist sowie ein zweites, für eine Entnahme einstellbares Fördermittel (5), das am Eingang zum Entnahmebereich (A) parallel zum ersten Förderweg (F.1) ausgerichtet ist und das im Entnahmebereich (A) einstellbar ist für eine Förderung auf dem ersten Förderweg (F.1) oder für eine Förderung vom ersten Förderweg (F.1) auf den zweiten Förderweg (F.2), wobei das zweite Fördermittel (5) an einem Bereich des Schuppenstromes (2) angreift, der von dem genannten mindestens einen Längskantenbereich verschieden ist, und wobei das erste und das zweite Fördermittel (1 und 5) dieselbe Fördergeschwindigkeit haben.

2. Vorrichtung nach Anspruch 1, **dadurch gekennzeichnet, dass** zur Deaktivierung für eine Entnahme von Schuppenstromteilen (2.2) senkrecht zur Schuppenstrombreite Teile der Klemmorgane (1.2) aus einem Bereich über und/oder unter dem Schuppenstrom (2) entfembar sind.

3. Vorrichtung nach Anspruch 2, **dadurch gekennzeichnet, dass** das zweite Fördermittel (5) eine Anordnung von Förderbändern aufweist, auf der zu entnehmende Schuppenstromteile lose aufliegend gefördert werden.

4. Vorrichtung nach Anspruch 3, **dadurch gekennzeichnet, dass** die Anordnung von Förderbändern ein verschwenkbares Förderband (5.2) aufweist.

5. Vorrichtung nach Anspruch 3, **dadurch gekennzeichnet, dass** das zweite Fördermittel (5) zusätzlich zu der Anordnung von Förderbändern eine verschiebbare Auslenkrolle (5.5) und eine mit der Auslenkrolle zusammenwirkende, deformierbare Förderauflage (5.4) aufweist.

6. Vorrichtung nach Anspruch 1, **dadurch gekennzeichnet, dass** das erste Fördermittel (1) ausgerüstet ist, um den Schuppenstrom in nur einem Längskantenbereich klemmend zu halten, und dass das zweite Fördermittel (5) ausgerüstet ist, um den Schuppenstrom (2) am anderen Längskantenbereich zu halten und um Schuppenstromteile parallel zur Schuppenstrombreite zu entnehmen.

7. Vorrichtung nach Anspruch 6, **dadurch gekennzeichnet, dass** das zweite Fördermittel (5) Haltemittel zur gehaltenen Förderung der zu entnehmenden Schuppenstromteile (2.2) aufweist und dass zur Einstellung des zweiten Fördermittels (5) für eine Entnahme am Eingang des Entnahmebereiches (A) ein Eingangs-Steuermittel (3') für das zweite Fördermittel (5) vorgesehen ist, mit dessen Hilfe eine haltende Konfiguration der Haltemittel des zweiten Fördermittels (5) einstellbar ist.

8. Vorrichtung nach Anspruch 7, **dadurch gekennzeichnet, dass** die Haltemittel des zweiten Fördermittels (5) an einem Transportorgan (5.6) angeordnete Klemmorgane (5.7) sind und dass die Klemmorgane (5.7) zur Aktivierung geschlossen werden.

9. Vorrichtung nach einem der Ansprüche 1 bis 8, **dadurch gekennzeichnet, dass** am Ausgang des Entnahmebereichs (A) ein Ausgangs-Steuermittel (4) zur Reaktivierung der Klemmorgane des ersten Fördermittels (1) vorgesehen ist.

10. Verwendung einer Vorrichtung nach einem der Ansprüche 1 bis 9 für die Entnahme von Gruppen von Druckprodukten oder einzelnen Druckprodukten aus einem Schuppenstrom von Druckprodukten.

## Claims

1. Device for removing scaled stream sections (2.2) from a scaled stream (2) consisting of a line of flat items overlapping each other like scales and being conveyed along a first conveying path (F.1), which device comprises a first conveying means for conveying the scaled stream (2) in a held manner along the first conveying path (F.1), wherein the first conveying means (1) comprises a transport organ (1.1) and clamping elements (1.2) arranged on the transport organ (1.1) and wherein the clamping elements are equipped for holding the scaled stream (2) in the region of at least one of its two longitudinal edges and for being opened for deactivation, **characterized in that** the device, at the entrance of a removal region (A) through which the first conveying means (1) leads, comprises an entrance control means (3) for selectively deactivating clamping elements of the first conveying means (1) as well as a second conveying means (5) being adjustable for removal, which second conveying means is orientated in parallel to the first conveying path (F.1) at the entrance of the removal region (A) and adjustable in the removal region (A) for conveyance along the first conveying path (F.1) or for conveyance from the first conveying path (F.1) to a second conveying path (F.2), wherein the second conveying means (5) acts on a region (2) of the scaled stream which is different from the named region of the at least one longitudinal edge and wherein the first and the second conveying means (1 and 5) have the same conveying speed.

2. Method according to claim 1, **characterized in that** for deactivation for a removal of scaled stream sections (2.2) clamping devices (1.2) are removable vertically to the width of the scaled stream, out of a region above and/or below the scaled stream (2).

3. Device according to claim 2, **characterized in that** the second conveying means (5) comprises an arrangement of conveying supports on which scaled stream sections to be removed are conveyed in a loosely supported manner.

4. Device according to claim 3, **characterized in that** the arrangement of conveying supports comprises a pivotable conveying support section (5.2).

5. Device according to claim 3, **characterized in that** the second conveying means (5), in addition to the arrangement of conveying supports, comprises a movable pivotal roller (5.5) and a deformable conveying support (5.4) cooperating with the pivotal roller.

6. Device according to claims 1, **characterized in that** the first conveying means is equipped to hold the scaled stream (2) in only one longitudinal edge region and that the second conveying means (5) is equipped to hold the scaled stream (2) in the other longitudinal edge region and to remove scaled stream sections in parallel direction to the width of the scaled stream.

7. Device according to claim 6, **characterized in that** the second conveying means (5) comprises holding means for the held conveyance of the scaled stream sections (2.2) to be removed and that for adjustment of the second conveying means (5) for a removal at the entrance of the removing region (A) an entrance controlling means (3') for the second conveying means (5) is provided with the help of which a holding configuration of the holding means of the second conveying means (5) is adjustable.

8. Device according to claim 7, **characterized in that** the holding means of the second conveying means (5) are clamping devices (5.7) arranged on a transport device (5.6) and that the clamping devices (5.7) are closed for activation.

9. Device according to one of claims 1 to 8, **characterized in that** at the exit of the removal region (A) an exit controlling means (4) for reactivation of the clamping devices of the first conveying means (1) is provided.

10. Use of a device according to one of claims 1 to 9 for removal of groups of printed products or individual printed products from a scaled stream of printed products.

## Revendications

1. Dispositif pour l'enlèvement de pièces (2.2) dans un cortège (2) constitué d'une série d'objets plats qui sont superposés les uns sur les autres à la manière de tuiles et qui est transporté sur un premier parcours de transport (F.1), lequel dispositif présente un premier moyen d'avancement (1) pour faire avancer de manière soutenue le cortège (2) de pièces empilées sur le premier parcours de transport (F.1), le premier moyen de transport (1) présentant un organe de transport (1.1) et des organes de serrage (1.2) disposés sur l'organe de transport (1.1), les organes de serrage étant prévus pour maintenir par serrage les pièces du cortège (2) dans les régions d'au moins l'un de ses bords longitudinaux et pour être ouverts en vue d'une désactivation, **caractérisé en ce qu'**à l'entrée d'une zone d'enlèvement (A) qui est traversée par le premier moyen de transport (1), le dispositif présente un moyen de commande d'entrée (3) pour la désactivation sélective des organes de serrage du premier moyen de transport (1) ainsi qu'un deuxième moyen de transport (5) qui peut être réglé en vue de l'enlèvement et qui, à l'entrée de la zone d'enlèvement (A), est orienté parallèlement au premier parcours de transport (F.1) et peut être réglé dans la région d'enlèvement (A) en vue d'un transport sur le premier parcours de transport (F.1) ou en vue d'un transport depuis le premier parcours de transport (F.1) jusque sur le deuxième parcours de transport (F.2), le deuxième moyen de transport (5) engageant une zone du cortège (2) de pièces empilées qui est différente dudit au moins un bord longitudinal, le premier et le deuxième moyen de transport (1 et 5) présentant la même vitesse de transport.

2. Dispositif selon la revendication 1, **caractérisé en ce que** pour la désactivation en vue d'un enlèvement de pièces (2.2) du cortège de pièces empilées dans une direction perpendiculaire à la largeur du cortège de pièces empilées, des parties des organes de serrage (1.2) peuvent être enlevées d'une région située au-dessus et/ou en dessous du cortège (2) de pièces empilées.

3. Dispositif selon la revendication 2, **caractérisé en ce que** le deuxième moyen de transport (5) présente un agencement de bandes de transport sur lequel les pièces du cortège de pièces empilées à enlever sont transportées en étant posées lâchement.

4. Dispositif selon la revendication 3, **caractérisé en ce que** l'agencement de bandes de transport présente une bande de transport (5.2) apte à pivoter.

5. Dispositif selon la revendication 3, **caractérisé en ce que** le deuxième moyen de transport (5), en plus de l'agencement de bandes de transport, présente un rouleau de déviation (5.5) coulissant et un support de transport (5.4) déformable qui coopèrent avec le rouleau de déviation.

6. Dispositif selon la revendication 1, **caractérisé en ce que** le premier moyen de transport (1) est équipé pour maintenir de manière serrée le cortège de pièces empilées dans une seule bordure longitudinale et **en ce que** le deuxième moyen de transport (5) est équipé pour maintenir le cortège (2) de pièces empilées sur l'autre bordure longitudinale et pour enlever les pièces du cortège dans une direction parallèle à la largeur du cortège de pièces empilées.

7. Dispositif selon la revendication 6, **caractérisé en ce que** le deuxième moyen de transport (5) présente des moyens de soutien pour le transport soutenu des pièces (2.2) du cortège de pièces empilées à enlever, et **en ce que** pour régler le deuxième moyen de transport (5) pour un enlèvement à l'entrée de la zone d'enlèvement (A), un moyen de commande d'entrée (3') du deuxième moyen de transport (5) est prévu, à l'aide duquel une configuration de maintien des moyens de maintien du deuxième moyen de transport (5) peut être établie.

8. Dispositif selon la revendication 7, **caractérisé en ce que** le moyen de maintien du deuxième moyen de transport (5) sont des organes de serrage (5.7) disposés sur un organe de transport (5.6) et **en ce que** les organes de serrage (5.7) sont fermés en vue de leur activation.

9. Dispositif selon l'une des revendications 1 à 8, **caractérisé en ce que** à la sortie de la zone d'enlèvement (A) est prévu un moyen (4) de commande de sortie pour la réactivation des organes de serrage du premier moyen de transport (1).

10. Utilisation d'un dispositif selon l'une des revendications 1 à 9 pour l'enlèvement de groupes de produits imprimés ou de produits imprimés individuels d'un cortège de pièces empilées de produits imprimés.
